# EUROPÄISCHE PATENTSCHRIFT

(11) **EP 1 354 138 B1**
(45) Veröffentlichungstag und Bekanntmachung des Hinweises auf die Patenterteilung: **10.09.2008**
(21) Anmeldenummer: 01994664.9
(22) Anmeldetag: 15.11.2001
(51) Int. Cl.: F04D 19/04, F04D 29/32

(54) **TURBOMOLEKULARVAKUUMPUMPE MIT ROTOR- UND STATORSCHAUFELN**
TURBOMOLECULAR VACUUM PUMP WITH ROTOR AND STATOR VANES
POMPE A VIDE TURBOMOLECULAIRE COMPRENANT DES AILETTES DE ROTOR ET DES AILETTES DE STATOR

(30) Priorität: 25.01.2001 DE 10103230
(43) Veröffentlichungstag der Anmeldung: 22.10.2003
(73) Patentinhaber: Leybold Vacuum GmbH, 50968 Köln (DE)
(72) Erfinder: BEYER, Christian, 50765 Köln (DE); ENGLÄNDER, Heinz, 52441 Linnich (DE); KLINGNER, Peter, 50996 Köln (DE); LAERBUSCH, Martin, 52379 Langerwehe (DE)
(74) Vertreter: Leineweber, Jürgen
(86) Internationale Anmeldenummer: PCT/EP2001/013204
(87) Internationale Veröffentlichungsnummer: WO 2002/059483

(56) Entgegenhaltungen:
- EP-A- 0 829 645
- EP-A- 1 004 775
- DE-U- 7 237 362
- GB-A- 1 019 272

## Beschreibung

Die Erfindung bezieht sich auf eine Turbomolekularvakuumpumpe mit den Merkmalen des Oberbegriffs des Patentanspruchs 1.

Turbomolekularvakuumpumpen sind nach Art einer Turbine mit Stator- und Rotorschaufeln aufgebaut. Eine maßgebliche Pumpwirkung wird nur im Bereich der Molekularströmung erreicht (p < 10⁻³ mbar). Im sich anschließenden Bereich der Knudsen-Strömung lassen die Förderleistungen mit zunehmendem Druck mehr und mehr nach.

Das Pumpprinzip einer Turbomolekularvakuumpumpe beruht darauf, dass die abzupumpenden Gasmoleküle durch Zusammenstöße mit den Rotor- und Statorschaufeln einen Impuls in Förderrichtung erhalten. Diese Wirkung wird nur dann erreicht, wenn die Umfangsgeschwindigkeiten der Rotorschaufeln in der Größenordnung der mittleren thermischen Geschwindigkeit der zu pumpenden Gasmoleküle liegen.

Die mittlere thermische Geschwindigkeit von Gasmolekülen ist abhängig von ihrer molaren Masse. Sie beträgt für H₂ (Masse 2) ca. 1760 m/s und für N₂ (Masse 28) ca. 470 m/s. Diese Zahlen lassen erkennen, dass die Fördereigenschaften einer Turbomolekularvakuumpumpe gasartabhängig sind. Dieses gilt weniger für das Saugvermögen, aber um so mehr für das Kompressionsverhältnis (Verhältnis zwischen dem Partialdruck einer Gaskomponente auf der Druckseite der Turbomolekularvakuumpumpe zum Partialdruck dieser Gaskomponente auf der Hochvakuumseite dieser Pumpe). Das Kompressionsverhältnis einer bekannten Turbomolekularvakuumpumpe steigt zwischen den Massen der vorgenannten Gase H₂ und N₂ von etwa 10³ bis 10⁸ an.

Die übliche Ausbildung der Schaufeln einer Turbomolekularpumpe ist aus der DE-U 72 37 362 bekannt. Sie weisen ebene Begrenzungsflächen auf. Ihr Anstellwinkel (Winkel zwischen der Ebene der Schaufeln und einer zur Rotationsachse senkrechten Ebene) nimmt von der Saugseite der Pumpe zur Druckseite ab.

Aus der EP-A-829 645 ist es bekannt, Rotorschaufeln einzusetzen, deren Begrenzungsflächen nicht mehr eben sind. Es wird vorgeschlagen, die Rückseite (in Bezug auf ihre Drehrichtung) der Rotorschaufeln gewölbt zu gestalten. Dadurch sollen die bei Rotorschaufeln mit ebenen Begrenzungsflächen auf ihrer Rückseite auftretenden, den Antriebsmotor belastenden Turbulenzen vermieden werden.

Der vorliegenden Erfindung liegt die Aufgabe zugrunde, die Fördereigenschaften einer Turbomolekularvakuumpumpe für Gase mit geringer spezifischer Masse zu verbessern.

Erfindungsgemäß wird diese Aufgabe durch die kennzeichnenden Merkmale der Patentansprüche gelöst.

Durch die Erfindung wird die gestellte Aufgabe gelöst, d.h., die Förderung leichter Gase wird verbessert. Darüberhinaus wird der Vorteil erreicht, dass die Massnahmen nach der Erfindung die Verdichtungs- und Förderleistungen der Pumpe (Kompression, Saugvermögen, Durchsatz) für Gase mit höherer molarer Masse nicht beeinträchtigen. Schließlich behalten die erfindungsgemäß gestalteten Schaufeln ihre verbesserten Fördereigenschaften bis weit in den Kundsen-Bereich hinein, so dass die Vorvakuumbeständigkeit einer damit ausgerüsteten Turbomolekularpumpe im Vergleich zum Stand der Technik wesentlich günstiger ist bzw. der Aufwand für die Vorvakuumpumpen maßgeblich reduziert werden kann.

Weitere Vorteile und Einzelheiten der Erfindung sollen anhand von in den Figuren dargestellten Ausführungsbeispielen erläutert werden. Es zeigen
- Figur 1 schematisch eine Turbomolekularvakuumpumpe,
- Figuren 2 und 3 Ausführungen von erfindungsgemäß gestalteten Rotorschaufeln, bei denen entweder die Rückseite oder die Vorderseite konvexe und konkave Bereiche aufweist, sowie
- Figuren 4 und 5 Ausführungen von erfindungsgemäß gestalteten Schaufeln, bei denen beide Seiten konvexe und konkave Bereiche aufweisen.

Die in Figur 1 dargestellte Turbomolekularvakuumpumpe 1 umfaßt ein Gehäuse/Stator 2, einen Einlass 3, einen Auslass 4, Statorschaufeln 5 und Rotorschaufeln 6 auf. In bekannter, nicht im einzelnen dargestellter Weise sind die Statorschaufeln 5 Bestandteile von Statorschaufelreihen, die mit dem Gehäuse/Stator 2 in Verbindung stehen. Die Rotorschaufeln 6 sind Bestandteile von Rotorschaufelreihen, die am Rotationskörper 7, z.B. einer Welle, befestigt oder damit einteilig ausgebildet sind. Die Rotor- und Statorschaufelreihen greifen abwechselnd mit entgegengesetzt gerichteten Anstellwinkeln ineinander und bewirken die Förderung der Gase vom Einlass 3 zum Auslass 4.

Die Figuren 2 bis 5 zeigen verschiedene Ausführungen von erfindungsgemäß gestalteten Schaufeln (abgewickelt). Ihre in den Figuren jeweils obere Kante 8 ist der Saugseite der Pumpe 1 zugewandt, ihre jeweils untere Kante 9 der Druckseite. Dargestellt sind jeweils Schnitte durch die Schaufeln 5,6 und zwar etwa senkrecht zu den im wesentlichen radial gerichteten Längsachsen der Schaufeln. Parallel zu diesen Längsachsen der Schaufeln erstrecken sich - wie jeweils dargestellt - die konvex und/oder konkav gestalteten Bereiche der Vorder- und Rückseiten. Die Drehrichtung der Schaufeln 5,6 ist jeweils durch einen Pfeil 10 gekennzeichnet.

Die Figuren 2 und 3 zeigen Ausführungsbeispiele für Rotorschaufeln 6, deren Vorderseiten mit 11 und deren Rückseiten mit 12 bezeichnet sind. Bei der Ausführung nach Figur 2 weisen die Rückseiten 12 der Schaufeln 6 saugseitig einen konvexen Bereich 13 und druckseitig einen konkaven Bereich 14 auf. Die Vorderseite 11 ist im Bereich 15 ihrer Saugseite (Anströmung, Zuströmung) eben, im Bereich 16 ihrer Druckseite (Abströmung) konvex gestaltet.

Bei der Ausführung nach Figur 3 weisen die Vorderseiten 11 der Schaufeln 6 konkave (saugseitig) und konvexe (druckseitig) Bereiche 15 bzw. 16 auf, während die Rückseiten 12 saugseitig konvex (Bereich 13) und druckseitig eben (Bereich 14) ausgebildet sind. Die vorderseitigen und rückseitigen Begrenzungsflächen laufen saugseitig und druckseitig mit spitzen Winkeln aufeinander zu, wodurch die Kanten 8, 9 der Schaufeln gebildet werden.

Figur 4 zeigt - ebenfalls abgewickelt - eine Ausführung mit drei Rotorschaufelreihen, die Bestandteile des Rotorsystems 7 sind, sowie zwei Statorschaufelreihen, die Bestandteile des Stators 2 sind. Die Rotorschaufeln 6 sind sämtlich in der Weise ausgebildet, dass sie auf ihren Vorder- und Rückseiten jeweils konkave und konvexe Bereiche aufweisen (vgl. auch Figur 5). Die Statorschaufeln 5 der oberen Statorschaufelreihe weisen in bekannter Weise ebene Vorder- und Rückseiten auf, während die Statorschaufeln 5 der unteren Schaufelreihe erfindungsgemäß gestaltet sind. Dabei ist der Querschnitt der Statorschaufeln 5 derart zu gestalten, dass sie zu den benachbarten Rotorschaufeln im wesentlichen spiegelbildlich sind, d.h., entgegensetzt gerichtete Anstellwinkel aufweisen.

In Figur 5 ist eine Schaufel 6 vergrößert dargestellt. Einige Tangenten t₁ bis t₅ sind eingezeichnet. Daraus geht hervor, dass bereits jeder Flügel 6 praktisch eine Vielzahl von Anstellwinkeln hat. Demgegenüber ändert sich der Anstellwinkel beim Stand der Technik von Stufe zu Stufe. Die Radien der konkaven und konvexen Bereiche sind so gewählt, dass die Tangenten stets positive Anstellwinkel haben.

Die Tangente t₂ ist eine Tangente durch den Wendepunkt 18 der rückseitigen Begrenzungsfläche der Schaufel 6. Eingezeichnet ist weiterhin die (axiale) Höhe h der Schaufel 6. Der Wendepunkt 18 - und auch der Wendepunkt 19 der vorlaufenden Begrenzungsfläche 11 - liegen auf der halben Höhe h der Schaufel 6. Die Tangente t₂ hat den Anstellwinkel α, der - wie beim Stand der Technik - von der Saugseite zur Druckseite abnehmen kann. Entsprechend spiegelbildlich sind zweckmäßig auch die Statorschaufeln 5 ausgebildet.

## Patentansprüche

1. Turbomolekularvakuumpumpe (1) mit einem Einlass (3) und einem Auslass (4) sowie mit zwischen Einlass und Auslass befindlichen Rotor- und Statorschaufeln (5 bzw. 6), wobei die Rotorschaufeln (6) in Bezug auf ihre Drehrichtung Vorderseiten (11) und Rückseiten (12) aufweisen, **dadurch gekennzeichnet, dass** zumindest ein Teil der Rotorschaufeln (6) eine Rückseite (12) aufweist, die saugseitig konvex und druckseitig konkav gestaltet ist.

2. Turbomolekularpumpe nach Anspruch 1, **dadurch gekennzeichnet, dass** die Vorderseite (11) der Rotorschaufeln (6) saugseitig eben und druckseitig konvex gestaltet ist.

3. Turbomolekularvakuumpumpe (1) mit einem Einlass (3) und einem Auslass (4) sowie mit zwischen Einlass und Auslass befindlichen Rotor- und Statorschaufeln (5 bzw. 6), wobei die Rotorschaufeln (6) in Bezug auf ihre Drehrichtung Vorderseiten (11) und Rückseiten (12) aufweisen, **dadurch gekennzeichnet, dass** zumindest ein Teil der Rotorschaufeln (6) eine Vorderseite (11) aufweist, die saugseitig konkav und druckseitig konvex gestaltet ist.

4. Turbomolekularpumpe nach Anspruch 3, **dadurch gekennzeichnet, dass** die Rückseite (12) der Rotorschaufeln (6) saugseitig konvex und druckseitig eben ausgebildet ist.

5. Turbomolekularvakuumpumpe (1) mit einem Einlass (3) und einem Auslass (4) sowie mit zwischen Einlass und Auslass befindlichen Rotor- und Statorschaufeln (5 bzw. 6), wobei die Rotorschaufeln (6) in Bezug auf ihre Drehrichtung Vorderseiten (11) und Rückseiten (12) aufweisen, **dadurch gekennzeichnet, dass** zumindest ein Teil der Rotorschaufeln (6) eine Rückseite (12) nach Anspruch 1 und eine Vorderseite (11) nach Anspruch 3 aufweist.

6. Turbomolekularpumpe nach einem der Ansprüche 1 bis 5, **dadurch gekennzeichnet, dass** die vorderseitigen und die rückseitigen Begrenzungsflächen der Schaufeln im Bereich der seitlichen Kanten der Schaufeln spitz zulaufen.

7. Turbomolekularpumpe nach einem der Ansprüche 1 bis 6, **dadurch gekennzeichnet, dass** die Radien der konkaven und konvexen Bereiche so gewählt sind, dass die Tangenten (t₁ bis t₅) im Bereich der konkaven und konvexen Bereiche positive Anstellwinkel haben.

8. Turbomolekularpumpe nach einem der Ansprüche 1 bis 7, **dadurch gekennzeichnet, dass** die Wendepunkte (18, 19) der Begrenzungsflächen auf der halben Höhe (h) der Schaufeln (5, 6) liegen.

9. Turbomolekularpumpe nach Anspruch 8, **dadurch gekennzeichnet, dass** die Tangente (t₂) durch den/die Wendepunkte (18, 19) einen Anstellwinkel (α) haben, der von der Saugseite zur Druckseite abnimmt.

## Claims

1. Turbomolecular vacuum pump (1) with an inlet (3) and an outlet (4) and with rotor and stator vanes (5 and 6) situated between the inlet and outlet, wherein the rotor vanes (6) have front sides (11) and rear sides (12) in relation to the direction of rotation thereof, **characterised in that** at least some of the rotor vanes (6) have a rear side (12) which is designed to be convex on the suction side and concave on the delivery side.

2. Turbomolecular pump according to Claim 1, **characterised in that** the front side (11) of the rotor vanes (6) is designed to be flat on the suction side and convex on the delivery side.

3. Turbomolecular vacuum pump (1) with an inlet (3) and an outlet (4) and with rotor and stator vanes (5 and 6) situated between the inlet and outlet, wherein the rotor vanes (6) have front sides (11) and rear sides (12) in relation to the direction of rotation thereof, **characterised in that** at least some of the rotor vanes (6) have a front side (11) which is designed to be concave on the suction side and convex on the delivery side.

4. Turbomolecular pump according to Claim 3, **characterised in that** the rear side (12) of the rotor vanes (6) is designed to be convex on the suction side and flat on the delivery side.

5. Turbomolecular vacuum pump (1) with an inlet (3) and an outlet (4) and with rotor and stator vanes (5 and 6) situated between the inlet and outlet, wherein the rotor vanes (6) have front sides (11) and rear sides (12) in relation to the direction of rotation thereof, **characterised in that** at least some of the rotor vanes (6) have a rear side (12) according to Claim 1 and a front side (11) according to Claim 3.

6. Turbomolecular pump according to any one of Claims 1 to 5, **characterised in that** the front side and the rear side boundary surfaces of the vanes taper to a point in the area of the side edges of the vanes.

7. Turbomolecular pump according to any one of Claims 1 to 6, **characterised in that** the radii of the concave and convex areas are selected so that the tangents (t₁ to t₅) have positive angles of incidence in the area of the concave and convex areas.

8. Turbomolecular pump according to any one of Claims 1 to 7, **characterised in that** the inflection points (18, 19) of the boundary surfaces are located at half the height (h) of the vanes (5, 6).

9. Turbomolecular pump according to Claim 8, **characterised in that** the tangent (t₂) through the inflection point(s) (18, 19) has an angle of incidence (α) which decreases from the suction side to the delivery side.

## Revendications

1. Pompe à vide turbomoléculaire (1) comprenant une entrée (3) et une sortie (4) ainsi que des pales de rotor et de stator (5 et 6) entre l'entrée et la sortie, les pales de rotor (6) présentant des côtés avant (11) et des côtés arrière (12) par rapport à leur sens de rotation, **caractérisée en ce qu'**au moins une partie des pales de rotor (6) présente un côté arrière (12) convexe côté admission et concave côté refoulement.

2. Pompe turbomoléculaire selon la revendication 1, **caractérisée en ce que** le côté avant (11) des pales de rotor (6) est plan côté admission et convexe côté refoulement.

3. Pompe à vide turbomoléculaire (1) comportant une entrée (3) et une sortie (4) et des pales de rotor et de stator (5 et 6) entre l'entrée et la sortie, les pales de rotor (6) présentant des côtés avant (11) et des côtés arrière (12) par rapport à leur sens de rotation, **caractérisée en ce qu'**au moins une partie des pales de rotor (6) présente un côté avant (11) concave côté admission et convexe côté refoulement.

4. Pompe turbomoléculaire selon la revendication 3, **caractérisée en ce que** le côté arrière (12) des pales de rotor (6) est convexe côté admission et plan côté refoulement.

5. Pompe à vide turbomoléculaire (1) comportant une entrée (3) et une sortie (4) et des pales de rotor et de stator (5 et 6) entre l'entrée et la sortie, les pales de rotor (6) présentant des côtés avant (11) et des côtés arrière (12) par rapport à leur sens de rotation, **caractérisée en ce qu'**au moins une partie des pales de rotor (6) présente un côté arrière (12) selon la revendication 1 et un côté avant (11) selon la revendication 3.

6. Pompe turbomoléculaire selon l'une quelconque des revendications 1 à 5, **caractérisée en ce que** les surfaces de délimitation côté avant et côté arrière des pales forment une pointe au niveau des arêtes latérales des pales.

7. Pompe turbomoléculaire selon l'une quelconque des revendications 1 à 6, **caractérisée en ce qu'**on choisit les rayons des zones concaves et convexes de manière à ce que les tangentes (t₁ à t₅) forment des angles d'incidence positifs au niveau des zones concaves et convexes.

8. Pompe turbomoléculaire selon l'une quelconque des revendications 1 à 7, **caractérisée en ce que** les points d'inflexion (18, 19) des surfaces de délimitation se trouvent à mi-hauteur (h) des pales (5, 6).

9. Pompe turbomoléculaire selon la revendication 8, **caractérisée en ce que** les tangentes (t₂), du fait du/des points d'inflexion (18, 19) forment un angle d'incidence (α) qui diminue depuis le côté admission vers le côté refoulement.
